# EUROPÄISCHE PATENTSCHRIFT

(11) **EP 3 972 387 B1**
(45) Veröffentlichungstag und Bekanntmachung des Hinweises auf die Patenterteilung: **03.12.2025**
(21) Anmeldenummer: 20197575.2
(22) Anmeldetag: 22.09.2020
(51) Int. Cl.: H05B 6/64, F24C 15/16

(54) **TELESKOPSCHIENE**
TELESCOPIC RAIL
RAIL TÉLESCOPIQUE

(43) Veröffentlichungstag der Anmeldung: 23.03.2022
(73) Patentinhaber: Accuride International GmbH, 65582 Diez/Lahn (DE)
(72) Erfinder: REUTER, Christina, 65558 Burgschwalbach (DE); BONN, Christoph, 56348 Bornich (DE); HEFFEL, Andreas, 56170 Bendorf (DE)
(74) Vertreter: WSL Patentanwälte Partnerschaft mbB

(56) Entgegenhaltungen:
- EP-A1- 2 690 367
- EP-A1- 3 484 247
- WO-A1-2019/179956

## Beschreibung

Die vorliegende Erfindung betrifft eine Teleskopschiene für einen Mikrowellenofen mit mindestens einem ersten Schienenelement und einem zweiten Schienenelement aus einem elektrisch leitfähigen Material, wobei das erste und das zweite Schienenelement derart verschiebbar aneinander gelagert sind, dass das zweite Schienenelement gegenüber dem ersten Schienenelement zwischen einer Einzugsposition und einer Auszugsposition in und entgegen einer Auszugsrichtung verschiebbar sind, wobei an einem in der Auszugsichtung vorderen Ende des zweiten Schienenelements ein Distanzelement aus einem elektrisch isolierenden Keramikmaterial angeordnet ist und wobei sich das Distanzelement von dem zweiten Schienenelement aus in der Auszugsrichtung erstreckt.

Teleskopschienen mit mindestens zwei Schienenelementen und gegebenenfalls einem Wälzkörperkäfig mit darin aufgenommenen Wälzkörpern zur Reduzierung der Reibung zwischen den Schienenelementen bei einer Auszugsbewegung sind in mannigfaltigen Ausführungsformen aus dem Stand der Technik bekannt. Sie werden in verschiedenen Haushaltsgeräten aber auch im Automobilbau und in vielen weiteren Anwendungen eingesetzt.

Die EP 2 690 367 A1 offenbart eine Teleskopschiene mit einem ersten und wenigstens einem weiteren Schienenelement, wobei das erste Schienenelement in einem in einem Haushaltsgerät befestigten Zustand der Teleskopschiene aus dem Haushaltsgerät herausziehbar ist und an seinem zur Öffnung des Haushaltsgerätes weisenden Ende eine Lasche aufweist, die sich senkrecht zur Auszugsrichtung der Teleskop-schiene erstreckt. Um eine Teleskopschiene bereitzustellen, bei deren Handhabung keine Verbrennungsgefahr besteht, bzw. die Gefahr einer Verbrennung reduziert ist, wird vorgeschlagen, dass die Lasche wenigstens an einer zur Öffnung des Haushaltsgerätes weisenden Fläche eine Abdeckung aufweist, die aus einem Material besteht, das schlechter wärmeleitend ist als das Material, aus dem die Lasche besteht.

Die WO 2019/179956 A1 offenbart eine Auszugsführung für ein Mikrowellengargerät oder einen industriellen Wärmeofen. Die Auszugsführung weist eine Korpusschiene und eine relativ dazu bewegbare Laufschiene zur Ablage eines Trägers auf. Die Auszugsführung weist zudem Mittel zur elektrischen Kontaktierung der Laufschiene mit der Korpusschiene auf.

Die EP 3 484 247 A1 offenbart zudem eine Teleskopschiene mit mindestens einem ersten Schienenelement und einem zweiten Schienenelement, wobei die Schienenelemente jeweils zwei Laufflächen aufweisen, wobei auf den Laufflächen des ersten Schienenelements in einem Wälzkörperkäfig aufgenommene Wälzkörper angeordnet sind und auf den zwei Laufflächen des zweiten Schienenelements in einem Wälzkörperkäfig aufgenommene Wälzkörper angeordnet sind, und wobei die Schienenelemente gegeneinander zwischen einer Einzugsposition und einer Auszugsposition entlang verfahrbar sind. Die EP 3 484 247 A1 sieht ferner vor, eine solche Teleskopschiene für den Gebrauch in einem Mikrowellenofen so auszugestalten, dass die Schienenelemente jeweils mindestens ein elektrisch leitfähiges Kontaktelement aufweisen, wobei die Kontaktelemente derart ausgestaltet und an den Schienenelementen angeordnet sind, dass in der Einzugsposition entweder die Kontaktelemente unmittelbar in Eingriff miteinander sind oder dass das Kontaktelement des ersten Schienenelements und das Kontaktelement des zweiten Schienenelements jeweils mit einem mit dem Wälzkörperkäfig mit bewegten elektrisch leitenden Leitelement in Eingriff sind, so dass in der Einzugsposition eine elektrisch leitende Verbindung zwischen dem ersten und dem zweiten Schienenelement besteht und dass in zumindest einer anderen Position als der Einzugsposition die elektrisch leitende Verbindung unterbrochen ist.

Während eine Vielzahl von Anwendungsbereichen bereits mit den bekannten Teleskopschienen adressiert werden kann, haben sich Teleskopschienen in Mikrowellenöfen bisher nicht etablieren können. Hat man eine Teleskopschiene, deren Schienenelemente aus einem elektrisch leitfähigen Material, insbesondere aus einem Metallblech, hergestellt sind, so führt im Betrieb des Mikrowellenofens die auf die Teleskopschiene auftreffende Mikrowellenstrahlung zu einer lokalen Aufladung der Schienenelemente und bei einer hinreichend großen Potenzialdifferenz zwischen den einzelnen Schienenelementen und der Umgebung zu einer Funkenentladung zwischen den Elementen der Teleskopschiene und einem Element des Mikrowellenofens, beispielsweise der Tür. Dabei kann es zu einer Zerstörung oder zumindest Schädigung eines Teils des Mikrowellenofens kommen.

Daher gibt es ein Bedürfnis nach einer Teleskopschiene, welche wirksam eine Funkenentladung zwischen der Teleskopschiene und einem Teil des Mikrowellenofens vermeidet.

Erfindungsgemäß wird vorgeschlagen, eine Teleskopschiene der eingangs genannten Art für einen Mikrowellenofen derart auszugestalten, dass zwischen dem in der Auszugrichtung vorderen Ende des zweiten Schienenelements und einem in der Auszugrichtung vorderen Ende des ersten Schienenelements ein Abstandselement aus einem elektrisch isolierenden Keramikmaterial angeordnet ist, wobei das Abstandselement derart angeordnet ist, dass das Abstandselement in der Einzugsposition des zweiten Schienenelements einen Abstand des vorderen Endes des zweiten Schienenelements von dem vorderen Ende des ersten Schienenelements definiert, wobei sich das Distanzelement ausgehend von dem elektrisch leitenden Material des zweiten Schienenelements über mindestens 3 mm in der Auszugsrichtung erstreckt und sich das Abstandselement zwischen dem vorderen Ende des zweiten Schienenelements und dem ersten Ende des ersten Schienenelements über mindestens 3 mm in der Auszugsrichtung erstreckt.

Der vorliegenden Erfindung liegt die Idee zugrunde, mit einem elektrisch nicht leitenden Distanzelement zwischen dem vorderen Ende des zweiten Schienenelements und der Tür des Mikrowellenofens immer, d.h. zwangsweise, einen hinreichend großen Abstand zwischen den metallischen, d.h. elektrisch leitenden Elementen der Teleskopschiene und der Tür des Mikrowellenofens zu gewährleisten, sodass eine Funkenentladung nicht möglich ist oder zumindest die Wahrscheinlichkeit für eine Funkenentladung reduziert ist und mit einem elektrisch nicht leitenden Abstandselement zwischen dem vorderen Ende des zweiten Schienenelements und dem vorderen Ende des ersten Schienenelements immer, d.h. zwangsweise, einen hinreichend großen Abstand zwischen den vorderen Enden der ersten und zweiten Schienenelemente zu gewährleisten, sodass eine Funkenentladung nicht möglich ist oder zumindest die Wahrscheinlichkeit für eine Funkenentladung zwischen den Schienenelementen reduziert ist.

Dabei ist das in der Auszugsrichtung vordere Ende des ersten Schienenelements dasjenige Ende, welches im eingebauten Zustand der Teleskopschiene zu der Öffnung der Ofenmuffel des Mikrowellenofens hinzeigt. Ferner ist das in der Auszugsrichtung vordere Ende des zweiten Schienenelements dasjenige Ende, welches im eingebauten Zustand der Teleskopschiene zu der Öffnung der Ofenmuffel des Mikrowellenofens hinzeigt
Im Sinne der vorliegenden Anmeldung wird unter der Einzugsposition die Position des ersten und zweiten Schienenelements relativ zueinander verstanden, in welcher die Teleskopschiene vollständig eingeschoben ist. Typischerweise ist die Einzugsposition durch das Erreichen eines Endanschlags gekennzeichnet.

Wenn im Sinne der vorliegenden Anmeldung von einer Teleskopschiene die Rede ist, so ist dieser Begriff derart allgemein zu verstehen, dass nicht nur Schienen davon umfasst sind, bei welchen das erste Schienenelement und das zweite Schienenelement in etwa die gleiche Länge aufweisen, sondern auch Linearführungen, bei denen das zweite Schienenelement deutlich kürzer ist als das erste Schienenelement.

Wenn in der vorliegenden Anmeldung ausgeführt wird, dass die erfindungsgemäße Teleskopschiene ein erstes Schienenelement und ein zweites Schienenelement aufweist, so schließt dies nicht aus, dass die Teleskopschiene weitere Schienenelemente, insbesondere zum Bereitstellen eines Vollauszugs, umfasst.

In einer Ausführungsform der Erfindung weisen das erste und das zweite Schienenelement jeweils zwei Lauflächen auf, wobei auf den zwei Laufflächen des ersten Schienenelements in einem Walzkörperkäfig aufgenommene Wälzkörper angeordnet sind und auf den zwei Laufflächen des zweiten Schienenelements in einem Walzkörperkäfig aufgenommene Wälzkörper angeordnet sind.

Unter einem Wälzkörper im Sinne vorliegenden Anmeldung wird ein Rotationskörper verstanden, der als Element einer Führung die Reibung zwischen den verschiedenen Schienenelementen erheblich reduziert und damit eine Relativbewegung zweier Schienen zueinander erleichtert. Wälzkörper sind beispielsweise Kugeln, Rollen, Tonnen, Nadeln oder Kegel. Insbesondere können in einer Ausführungsform der Erfindung die Wälzkörper aus einem elektrisch leitfähigen Material, beispielsweise aus Stahl, hergestellt sein.

In einer Ausführung von der vorliegenden Erfindung sind die Wälzkörper Kugeln. Es versteht sich, dass in diesem Falle der Wälzkörperkäfig ein Kugelkäfig ist.

In einer Ausführungsform der Erfindung ist zumindest das zweite Schienenelement aus einem Material gefertigt, dass ausgewählt ist aus einer Gruppe bestehend aus Stahlblech, aluminiertem Stahlblech und Edelstahl. In einer Ausführungsform der Erfindung sind das erste und das zweite Schienenelement, insbesondere aber alle Schienenelemente der Teleskopschiene, aus einem derartigen, elektrisch leitfähigen Material hergestellt.

Das elektrisch isolierende Material des Distanzelements und des Abstandselements besteht aus einem Keramikmaterial.

In einer Ausführungsform der Erfindung ist das elektrisch isolierende Material ein hochtemperaturbeständiges Material, insbesondere ein Material, welches Temperaturen von 200° C oder mehr, vorzugsweise von 300° C oder mehr und besonders bevorzugt von 500°C oder mehr ohne Beschädigung oder Materialveränderung standhalten kann. Der Vorteil eines solchen Materials ist, dass es in einem Mikrowellenofen mit Pyrolysefunktion zur pyrolytischen Selbstreinigung des Mikrowellenofens eingesetzt werden kann.

In einer Ausführungsform der Erfindung ist das Keramikmaterial eine Metalloxidkeramik, vorzugsweise zumindest eine Aluminiumoxidkeramik oder eine Zirkonoxidkeramik umfasst. In einer Ausführungsform der Erfindung ist das Keramikmaterial eine Gemisch aus einer Aluminiumoxidkeramik und einer Zirkonoxidkeramik. In einer weiteren Ausführungsform beträgt der Gehalt an Aluminiumoxidkeramik bei einem solchen Gemisch zwischen 20 % und 80 %.

Distanzelemente und Abstandselemente aus Metalloxidkeramik, insbesondere aus Aluminiumoxydkeramik und/oder Zirkonoxidkeramik, lassen sich mithilfe von Keramikspritzguss in vielen verschiedenen Formen herstellen. Das Material hat den Vorteil, dass es auch gegenüber impulsartiger mechanischer Belastung widerstandsfähig ist und eine hinreichend glatte Oberfläche aufweist, um bei Eingriff mit der Tür des Mikrowellenofens eine Beschädigung zu vermeiden. Letzteres ist insbesondere zweckmäßig, wenn das Distanzelement beim Schließen der Tür mit der Tür in Eingriff kommt und dann aufgrund der Geometrie der einseitig angeschlagenen Tür über die Oberfläche der Tür gleitet.

Das Distanzelement erstreckt sich ausgehend von dem elektrisch leitenden Material des zweiten Schienenelements über mindestens 3 mm, vorzugsweise über mindestens 5 mm in der Auszugsrichtung. Diese Erstreckung des Distanzelements in der Auszugsrichtung bestimmt den zwangsweise einzuhaltenden Mindestabstand zwischen den Schienenelementen und der Tür des Mikrowellenofens. Ein Abstand von mindestens 3 mm zwischen der Tür des Mikrowellenofens und dem elektrisch leitenden Material des zweiten Schienenelements reduziert wirksam die Wahrscheinlichkeit für eine Funkenentladung zwischen diesen Elementen. Bei einem Abstand von mindestens 5 mm ist für die meisten Mikrowellenöfen eine solche Funkenentladung weitgehend ausgeschlossen.

Das Abstandselement erstreckt sich zwischen dem ersten Ende des zweiten Schienenelements und dem ersten Ende des ersten Schienenelements über mindestens 3 mm, vorzugsweise über mindestens 5 mm in der Auszugsrichtung. Diese Erstreckung des Abstandselements in der Auszugsrichtung bestimmt den zwangsweise einzuhaltenden Mindestabstand zwischen dem ersten Schienenelement und dem zweiten Schienenelement. Ein Abstand von mindestens 3 mm zwischen den leitfähigen Kanten des ersten und des zweiten Schienenelements reduziert wirksam die Wahrscheinlichkeit für eine Funkenentladung zwischen diesen Elementen. Bei einem Abstand von mindestens 5 mm ist für die meisten Mikrowellenöfen eine solche Funkenentladung weitgehend ausgeschlossen.

Für die Realisierung des Distanzelements und/ oder des Abstandselements gibt es eine Mehrzahl von zum Teil alternativen Ausführungsformen.

In einer Ausführungsform der Erfindung weist die Teleskopschiene sowohl ein Distanzelement als auch ein Abstandselement auf. In einer weiteren Ausführungsform sind das Distanzelement und das Abstandselement einstückig ausgeführt. In einer solchen Ausführungsform bildet insbesondere ein einziger Formkörper sowohl das Distanzelement als auch das Abstandselement aus.

An Teleskopschienen für Öfen, insbesondere für Mikrowellenöfen sind in der Regel an dem in Auszugsrichtung vorderen Ende, d.h. zur Öffnung des Ofens hinzeigend, Laschen vorgesehen, welche zum einen einen Abschluss der Teleskopschiene nach vorne bilden, zum anderen aber in der Hochrichtung über die Teleskopschiene überstehen, sodass die Lasche einem auf die Teleskopschiene aufgelegten Gargutträger als Anschlag dient, sodass die Teleskopschiene durch Greifen des Gargutträgers, beispielsweise eines Backblechs, aus dem Ofen herausgezogen werden kann, da der Gargutträger die Lasche hintergreift.

In einer Ausführungsform der Erfindung ist das Distanzelement und/oder das Abstandselement eine aus dem elektrisch isolierenden Material hergestellte Endkappe, wobei die Endkappe an dem in der Auszugsrichtung vorderen Ende mit dem zweiten Schienenelement verbunden ist. Die Endkappe aus dem elektrisch isolierenden Material ersetzt in dieser Ausführungsform die Lasche aus einem elektrisch leitenden Material, so wie sie im Stand der Technik vorgesehen ist. In einer Ausführungsform erstreckt sich die Endkappe von dem vorderen Ende des zweiten Schienenelements auch entgegen der Auszugsrichtung, so dass die Endkappe das Abstandselement ausbildet. In einer Ausführungsform der Erfindung bildet die Endkappe aus dem elektrisch isolierenden Material sowohl das Distanzelement als auch das Abstandselement.

Im Sinne der vorliegenden Anmeldung wird als Hochrichtung eine Richtung senkrecht zu der Auszugsrichtung verstanden, die sich im eingebauten Zustand im Wesentlichen parallel zur Wand der Ofenmuffel, mit welcher die Teleskopschiene verbunden ist, erstreckt.

In einer Ausführungsform der Erfindung hat die Endkappe als Distanzelement und/oder Abstandselement in der Hochrichtung der Teleskopschiene eine Ausdehnung, die größer ist, als die Ausdehnung des zweiten Schienenelements in der Hochrichtung. Auf diese Weise weist das Distanzelement in der Hochrichtung einen Überstand gegenüber dem zweiten Schienenelement auf.

In weiteren Ausführungsformen der vorliegenden Erfindung ist das Distanzelement zusätzlich zu einer, vorzugsweise elektrisch leitfähigen, Lasche an dem vorderen Ende des zweiten Schienenelements angeordnet, wobei sich das Distanzelement von der Lasche aus in der Auszugsrichtung erstreckt, sodass es seine Abstandshaltefunktion gegenüber der Tür erfüllen kann.

Die Erstreckung des Distanzelements in der Auszugsrichtung über mindestens 3 mm, vorzugsweise mindestens 5 mm, ist in einer solchen Ausführungsform gemessen gegenüber der zur Öffnung des Ofens zeigenden Frontfläche der Lasche aus dem elektrisch leitenden Material.

In Ausführungsform der vorliegenden Erfindung ist das Abstandselement zusätzlich zu einer, vorzugsweise elektrisch leitfähigen, Lasche an dem vorderen Ende des zweiten Schienenelements angeordnet, wobei sich das Abstandselement von der Lasche aus entgegen der Auszugsrichtung erstreckt, sodass es seine Abstandshaltefunktion gegenüber dem ersten Schienenelement erfüllen kann.

Die Erstreckung des Abstandselements von der Lasche entgegen der Auszugsrichtung über mindestens 3 mm, vorzugsweise mindestens 5 mm, ist in einer solchen Ausführungsform gemessen gegenüber der von der Öffnung des Ofens weg zeigenden rückseitigen Fläche der Lasche aus dem elektrisch leitenden Material.

In einer Ausführungsform der Erfindung weist die Lasche eine in der Auszugsrichtung zeigende Frontfläche auf, wobei das Distanzelement die Frontfläche vollständig abdeckt. Eine derartige vollständige Abdeckung hat zur Folge, dass zwischen der Tür des Ofens und dem Schienenelement vollständig ein Dielektrikum vorgesehen ist, welches eine Funkenentladung unwahrscheinlicher macht.

In einer Ausführungsform deckt das Distanzelement die Frontfläche nur abschnittsweise ab. Auch eine lediglich abschnittsweise Abdeckung bewirkt aufgrund der Distanzfunktion des Distanzelements eine deutliche Reduzierung der Wahrscheinlichkeit für eine Funkenentladung. Zudem ermöglicht es eine nur teilweise Abdeckung der Frontfläche der Lasche, den Materialaufwand für das Distanzelement zu reduzieren.

Insbesondere bei einem Distanzelement und/oder einem Abstandselement aus einem keramischen Material ist es nur bedingt möglich, beliebige Formen des Distanzelements und/oder des Abstandselements auszubilden. Vorzugsweise hat das Distanzelement und/oder das Abstandselement, insbesondere wenn es aus einem keramischen Material hergestellt ist, eine Rotationssymmetrie, beispielsweise eine zylindrischen Grundform. Derartige Formen weisen eine hohe Stabilität auf und sind auch aus keramischem Material mithilfe von Keramikspritzgießen einfach herzustellen.

In einer Ausführungsform der Erfindung ist das Distanzelement und/oder das Abstandselement kraftschlüssig, formschlüssig oder stoffschlüssig mit dem jeweiligen Schienenelemente, insbesondere mit der Lasche des zweiten Schienenelements, verbunden oder mittels einer Kombination aus einem Kraftschluss, einem Formschluss oder einem Stoffschluss.

In einer Ausführungsform der Erfindung ist das Distanzelement und/oder das Abstandselement auf die Lasche aus dem elektrisch leitenden Material aufgeklebt oder in eine Ausnehmung in der Lasche eingeklebt.

In einer Ausführungsform der Erfindung weist das Distanzelement ein geformtes Außengewinde auf, wobei das Außengewinde in ein in die Lasche eingebrachtes Innengewinde eingeschraubt ist. Ein Außengewinde lässt sich an einem Distanzelement derart ausbilden, dass das Gewinde aus dem gleichen Material besteht, wie das übrige Distanzelement, d.h. das Gewinde ist ein einstückiger Bestandteil des Distanzelements. Ein solches Distanzelement mit Außengewinde lässt sich insbesondere aus einem keramischen Material durch Spritzgießen herstellen. In einer Ausführungsform der Erfindung greift das Außengewinde des Distanzelements derart durch die Lasche durch, dass das Abschnitt des Materials mit dem Außengewinde ein Abstandselement im Sinne der vorliegenden Anmeldung ausbildet.

In einer Ausführungsform der Erfindung weist das Distanzelement und/oder das Abstandselement eine Durchbrechung, insbesondere ein Loch, auf, wobei ein Befestigungsmittel, beispielsweise eine Schraube, durch die Durchbrechung hindurchgreift und mit der Lasche, vorzugsweise einem Gewinde der Lasche, in Eingriff ist.

In einer weiteren Ausführungsform der Erfindung weist die Lasche aus dem elektrisch leitenden Material mindestens eine Rastnase auf und das Distanzelement und/oder das Abstandselement weist mindestens eine Rastvertiefung auf, wobei die Rastnase und die Rastvertiefung derart angeordnet sind, dass die Rastnase in die Rastvertiefung eingerastet ist. In einer Ausführungsform der Erfindung weist dabei das Distanzelement und/oder das Abstandselement einen zylindrischen Abschnitt auf, welcher in eine Durchbrechung der Lasche aus dem elektrisch leitenden Material eingreift, wobei die Rastvertiefung auf dem zylindrischen Abschnitt in Form einer sich in Umfangsrichtung erstreckenden Nut ausgebildet ist. Die Rastnase ist dann ein in Umfangsrichtung an den Seitenwänden der Ausnehmung der Lasche aus dem elektrisch leitenden Material vorgesehener Vorsprung. Dieser Vorsprung rastet als Rastnase in die Nut ein. In einer Ausführungsform der Erfindung weist die Lasche eine Mehrzahl von Rastnasen, beispielsweise drei oder vier Rastnasen, auf.

In einer weiteren Ausführungsform der vorliegenden Erfindung umgreift das Distanzelement die Lasche aus dem elektrisch leitenden Material zumindest abschnittsweise nach Art einer Abdecckappe.

In einer Ausführungsform der vorliegenden Erfindung weist das erste Schienenelement mindestens ein elektrisch leitfähiges Kontaktelement auf und das zweite Schienenelement weist ebenfalls ein elektrisch leitfähiges Kontaktelement auf, wobei das Kontaktelement des ersten Schienenelements und das Kontaktelement des zweiten Schienenelements derart ausgestaltet und an den Schienenelementen angeordnet sind, dass in der Einzugsposition entweder das Kontaktelement des ersten Schienenelements und des Kontaktelement des zweiten Schienenelements in Eingriff miteinander sind oder dass das Kontaktelement des ersten Schienenelements und das Kontaktelement des zweiten Schienenelements jeweils mit einem mit einem Wälzkörperkäfig mitbewegten elektrisch leitenden Leitelement in Eingriff sind, sodass in der Einzugsposition eine elektrisch leitende Verbindung zwischen dem ersten und dem zweiten Schienenelement besteht und dass in zumindest einer anderen Position als der Einzugsposition das Kontaktelement des ersten Schienenelements und das Kontaktelement des zweiten Schienenelements nicht miteinander in Eingriff sind oder zumindest das Kontaktelement des ersten Schienenelements oder das Kontaktelements des zweiten Schienenelements nicht in Eingriff mit dem Leitelement sind, sodass in der zumindest einen anderen Position die elektrisch leitende Verbindung unterbrochen ist. Eine elektrisch leitende Verbindung zwischen dem ersten Schienenelement und dem zweiten Schienenelement in der Einzugsposition bewirkt einen Potenzialausgleich bei einer möglichen Aufladung des zweiten Schienenelements durch die elektromagnetische Strahlung des Mikrowellenofens und reduziert damit die Wahrscheinlichkeit für eine Funkenentladung.

In einer solchen Ausführungsform bewirkt das Distanzelement eine Zwangsverschiebung des zweiten Schienenelements gegenüber dem ersten Schienenelement in die Einzugsposition und damit zwangsweise den elektrischen Kontakt zwischen dem ersten und dem zweiten Schienenelement für den Potenzialausgleich.

Dieser Ausführungsform liegt die Idee zugrunde, dass der mechanische Eingriff und damit die direkte elektrisch leitende Verbindung zwischen den Kontaktelementen des ersten Schienenelements und des zweiten Schienenelements im eingeschobenen Zustand, d.h. der Einzugsposition, erforderlich sind. Mikrowellenöfen lassen sich in der Regel nur dann in Betrieb setzen, d.h. dass die elektromagnetische Mikrowellenstrahlung nur dann auf die Teleskopschiene einwirken kann, wenn die Tür des Mikrowellenofens geschlossen ist. Ein Schließen der Tür setzt jedoch voraus, dass die Schienenelemente der Teleskopschiene nicht mehr über die Muffel des Mikrowellenofens überstehen.

Die Kontaktelemente stellen zumindest in einer anderen als der Einzugsposition keine elektrisch leitende Verbindung bereit, d.h. die elektrisch leitende Verbindung ist dann unterbrochen.

Unter einem Eingriff zwischen dem Kontaktelement des ersten Schienenelements und dem Kontaktelement des zweiten Schienenelements wird im Sinne der vorliegenden Anmeldung ein unmittelbarer mechanischer Kontakt ihrer Oberflächen verstanden, welcher derart beschaffen ist, dass ein elektrischer Strom zwischen den Kontaktelementen und über die Eingriffsstelle, d.h. über den Berührungspunkt zwischen den beiden Kontaktelementen, fließen kann.

Überraschenderweise hat sich gezeigt, dass derartige Kontaktelemente in der Einzugsposition nicht nur wirksam einen Funkenschlag zwischen Kanten und Spitzen benachbarter Schienenelemente verhindern können, sondern auch einen punktuellen Stromfluss über die Wälzkörper der Teleskopschiene. Letzteres erweist sich insbesondere deshalb als vorteilhaft, da punktuelle Ströme, welche über die Berührungspunkte der Wälzkörper mit den Laufflächen der Schienenelemente fließen, zu einer Beschädigung der Wälzkörper und der Laufflächen führen können und darüber hinaus Schmiermittel in der Umgebung der Wälzkörper durch thermischen Einfluss zerstört werden kann.

Für die Realisierung der Vorteile der vorliegenden Erfindung ist es notwendig, einen Potenzialausgleich zumindest eines Schienenelements, welches der Mikrowellenstrahlung ausgesetzt ist, zu bewirken. Dabei ist es zunächst unerheblich, ob die dort entstandenen lokalen Aufladungen auf ein unmittelbar benachbartes Schienenelement oder ein anderes Schienenelement abfließen. Bei einem Vollauszug mit drei Schienenelementen können die Ladungen alternativ auf das mittlere Schienenelement oder auf das innere Schienenelement abfließen.

Es versteht sich, dass die Kontaktelemente elektrisch leitend mit den Schienenelementen verbunden sind, um den Potenzialausgleich bereitstellen zu können. In einer Ausführungsform ist zumindest eines der Kontaktelemente einstückig mit dem jeweiligen Schienenelement ausgebildet.

In einer Ausführungsform wird zumindest eines der Kontaktelemente von einem Vorsprung an dem ersten oder zweiten Schienenelement gebildet. Es ist dabei zweckmäßig wenn der Vorsprung in der Auszugsrichtung eine größere Ausdehnung aufweist als in einer Richtung senkrecht zu der Auszugsrichtung. Eine größere Ausdehnung des Vorsprungs in der Auszugsrichtung als in einer Richtung senkrecht zu der Auszugsrichtung gewährleistet die Funktion der Kontaktelemente auch dann, wenn die Teleskopschiene nicht vollständig eingefahren, d.h. in der Einzugsposition ist.

Dies ist insbesondere dann vorteilhaft, wenn in einer Ausführungsform der Erfindung die Länge der Teleskopschiene in Auszugsrichtung so bemessen ist, dass auch nach einem Schließen einer Tür eines Haushaltsgeräts, in welches die Teleskopschiene eingebaut ist, die Teleskopschiene nicht in exakt einer Position festgelegt ist, sondern die beiden Schienenelemente relativ zu einander in einem Bereich von Positionen angeordnet sein können. Dann gilt es über diesen Bereich hinweg den elektrischen Kontakt zwischen den beiden Schienenelementen sicherzustellen.

Ein derart länglich in der Auszugsrichtung ausgedehnter Vorsprung lässt sich insbesondere bei einem Vollauszug auch auf einem mittleren Schienenelement anordnen, das im Bereich seines Verbindungabschnitts nur eine geringe Baugröße des Vorsprungs zulässt.

In einer Ausführungsform der Erfindung ist der Vorsprung als Einprägung eines Blechmaterials des jeweiligen Schienenelements ausgebildet. Derartige Sicken lassen sich in einfacher Weise kostengünstig herstellen.

In einer weiteren Ausführungsform der Erfindung ist das Kontaktelement des ersten Schienenelement von einem Vorsprung gebildet und das Kontaktelement des Zweiten Schienenelement ist von einem Vorsprung gebildet, wobei der Vorsprung an dem ersten Schienenelement in der Auszugsrichtung eine größere Ausdehnung aufweist als in einer Richtung senkrecht zu der Auszugsrichtung und wobei der Vorsprung an dem zweiten Schienenelement in der Auszugsrichtung eine geringere Ausdehnung aufweist als in der zu der Auszugsrichtung senkrechten Richtung.

Derart gekreuzt zueinander auf den beiden Schienenelementen angeordnete, länglich ausgedehnte Vorsprünge als Kontaktelemente vermögen die Toleranzen der Profile der Schienenelemente und des zum Zusammenbaus zu kompensieren. Dabei umfasst die zu berücksichtigende Toleranzkette in einer Ausführungsform auch die Abmessungen des Bauraums eines Haushaltsgeräts, insbesondere die Muffel eines Mikrowellenofens, sowie die diesen verschließende Tür.

In einer Ausführungsform der Erfindung stellt die Teleskopschiene einen Vollauszug bereit, wobei die Teleskopschiene zwei äußere Schienenelemente und ein mittleres Schienenelement aufweist und wobei der Vorsprung mit der in Auszugsrichtung größeren Ausdehnung als der Ausdehnung in der Richtung senkrecht zu der Auszugsrichtung an dem mittleren Schienenelement vorgesehen ist.

In einer Ausführungsform der Erfindung sind die Kontaktelemente ausschließlich in der Einzugsposition, d.h. bei Erreichen des Endanschlags miteinander oder beide mit dem Leitelement in Eingriff.

In einer weiteren Ausführungsform sind die Kontaktelemente in der Einzugsposition und über einen teilweise ausgezogenen Bereich in der Umgebung der Einzugsposition hinweg miteinander oder beide mit dem Leitelement in Eingriff, wobei die Länge des Bereichs in der Auszugsrichtung, über welchen die Kontaktelemente miteinander im teilweise ausgezogenen Zustand in Eingriff sind, durch eine Ausdehnung und/oder eine Position der Kontaktelemente auf den Schienenelementen in der Auszugsrichtung vorgegeben ist.

Auf diese Weise wird gewährleistet, dass ein Potenzialausgleich zwischen den Schienenelementen auch in einem beinahe, aber nicht vollständig eingeschobenen Zustand der Teleskopschiene erfolgt.

Neben Ausführungsformen der vorliegenden Erfindung, bei welchen die Kontaktelemente des ersten und zweiten Schienenelements in der Einzugsposition direkt elektrisch leitend miteinander in Eingriff sind, werden von der erfindungsgemäßen Lösung auch Ausführungsformen umfasst, bei welchen jedes der Kontaktelemente des ersten oder zweiten Schienenelements mit einem mit dem Wälzkörperkäfig mitbewegten elektrisch leitenden Leitelement in Eingriff sind, nicht aber in direktem Eingriff miteinander sind. Eine solche Ausführungsform weist den Vorteil auf, dass das Material des Leitelements dünner und damit flexibler ausgestaltet werden kann als das Material der Schienenelemente selbst. Dies optimiert den elektrischen Kontakt zwischen den Kontaktelementen der Schienenelemente und dem Leitelement und damit zwischen dem ersten und dem zweiten Schienenelement. Dabei wird in einer Ausführungsform der Erfindung das Leitelement von dem Wälzkörperkäfig selbst gebildet.

Zumindest eine der zuvor genannten Aufgaben wird auch durch einen Mikrowellenofen mit einer Teleskopschiene in Ausführungsformen, so wie sie zuvor beschrieben wurden, gelöst. In einer Ausführungsform weist der Mikrowellenofen eine Quelle für Mikrowellenstrahlung mit einer Frequenz von etwa 2,4 GHz auf.

Unter einem Mikrowellenofen im Sinne der vorliegenden Erfindung wird jeder Ofen bzw. jedes Gargerät verstanden, welches eine Quelle für Mikrowellenstrahlung aufweist. Beispielsweise ist ein Kombiofen mit einer Mikrowellenfunktion ein Mikrowellenofen im Sinne der vorliegenden Erfindung.

Insbesondere wird zumindest eine der zuvor genannten Aufgaben auch durch einen Mikrowellenofen mit einer Pyrolyse zur Selbstreinigung gelöst. In einer Ausführungsform weist der Mikrowellenofen daher eine Heizeinrichtung zum Erhitzen der Ofenmuffel auf eine Temperatur von 200° C oder mehr, vorzugsweise von 300° C oder mehr, und besonders bevorzugt von 500° C oder mehr auf.

In einer Ausführungsform der Erfindung sind die Längen der Schienenelemente der Teleskopschiene in der Auszugsrichtung und die Erstreckung des Distanzelements in der Auszugsrichtung derart gewählt, dass sich die Teleskopschiene bei geschlossener Tür des Mikrowellenofens in der Einzugsposition oder aber in einer nur teilweise ausgezogenen Position befindet. Auf diese Weise gewährleistet ein Schließen der Tür des Mikrowellenofens einen durch das Distanzelement begründeten hinreichend großen Abstand zwischen dem elektrisch leitenden zweiten Schienenelement und der Tür des Mikrowellenofens. In einer Ausführungsform der Erfindung gewährleistet diese Wahl der Dimensionen in der Auszugsrichtung auch einen elektrisch leitenden Kontakt zwischen den Kontaktelementen und damit einen Potenzialausgleich zwischen den Schienenelementen.

In einer Ausführungsform der Erfindung weist der Mikrowellenofen eine Ofenmuffel und eine Tür zum Verschließen der Ofenmuffel auf, wobei die Tür zwischen einer die Ofenmuffel verschließenden Position und einer die Ofenmuffel freigebenden Position bewegbar ist. Dabei ist die Teleskopschiene derart in die Ofenmuffel eingebaut, dass dann wenn die Tür in der die Ofenmuffel freigebenden Position ist, das zweite Schienenelement in die Auszugsposition bringbar ist, so dass das zweite Schienenelement aus der Ofenmuffel herausragt.

In einer Ausführungsform der Erfindung ist an der Tür ein türseitiges Distanzelement aus dem elektrisch isolierenden Material vorgesehen. Dabei ist das türseitige Distanzelement derart angeordnet, dass sich das türseitige Distanzelement nach dem Schließen der Tür zwischen dem Material der Tür und dem vorderen Ende des zweiten Schienenelements erstreckt. Dabei kann das türseitige Distanzelement alternativ oder zusätzlich zu dem Distanzelement an dem vorderen Ende des zweiten Schienenelements vorgesehen sein.

Ferner sind in einer Ausführungsform zumindest eine Länge des ersten Schienenelements oder eine Länge des zweiten Schienenelements in der Auszugsrichtung und die Erstreckung des Distanzelements an dem vorderen Ende des zweiten Schienenelements und/oder die Erstreckung des türseitigen Distanzelements in der Auszugsrichtung derart gewählt, dass dann, wenn die Tür in der die Ofenmuffel verschließenden Position ist, zwangsweise die Teleskopschiene in der Einzugsposition ist.

Weitere Vorteile, Merkmale und Anwendungsmöglichkeiten der vorliegenden Erfindung werden anhand der folgenden Beschreibung einer Ausführungsform und der dazugehörigen Figuren deutlich. In den Figuren sind gleiche Elemente mit gleichen Bezugszeichen bezeichnet.
- Figur 1: ist eine teilweise weggebrochene isometrische Darstellung von vorne einer ersten Ausführungsform des Distanzelements.
- Figur 2: ist eine teilweise weggebrochene isometrische Ansicht von hinten des Distanzelements aus Figur 1.
- Figur 3: ist eine teilweise weggebrochene isometrische Darstellung von vorne einer weiteren Ausführungsform des Distanzelements.
- Figur 4: ist eine teilweise weggebrochene isometrische Darstellung von hinten des Distanzelements aus Figur 3.
- Figur 5: ist eine weggebrochene isometrische Darstellung von vorne einer weiteren Ausführungsform des Distanzelements.
- Figur 6: ist eine Querschnittsansicht in Auszugsrichtung des Distanzelements aus Figur 5.
- Figur 7: ist eine teilweise weggebrochene isometrische Darstellung von vorne einer weiteren Ausführungsform des Distanzelements.
- Figur 8: ist eine teilweise weggebrochene isometrische Darstellung von hinten des Distanzelements aus Figur 7.
- Figur 9: ist eine teilweise weggebrochene isometrische Darstellung von vorne einer weiteren Ausführungsform des Distanzelements.
- Figur 10: ist eine teilweise weggebrochene Schnittansicht des Distanzelements aus Figur 9.
- Figur 11: ist eine schematische Darstellung von oben eines Mikrowellenofens mit einer Ausführungsform der Teleskopschiene.
- Figur 12: ist eine teilweise weggebrochene isometrische Darstellung einer Ausführungsform der Teleskopschiene.
- Figur 13: ist eine teilweise weggebrochene Seitenansicht der Teleskopschiene aus Figur 12.
- Figur 14: ist eine teilweise weggebrochene isometrische Darstellung einer weiteren Ausführungsform der Teleskopschiene.
- Figur 15: ist eine teilweise weggebrochene Seitenansicht der Teleskopschiene aus Figur 14.

In allen unter Bezugnahme auf die Figuren beschriebenen konkreten Ausführungsformen ist das Distanzelement 4 aus einem keramischen Material, nämlich einer Aluminiumoxydkeramik mit einem Gehalt an Zirkon von 15%, hergestellt. Ein derartiges Keramikmaterial lässt sich durch Keramikspritzgießen in einer Vielzahl von Formen herstellen und weist eine glatte Oberfläche mit einem niedrigen Reibungskoeffizienten auf.

Die Teleskopschiene 3 ist in allen Darstellung der Figuren 1 bis 10 jeweils weggebrochen gezeigt. Jede der Teleskopschienen 3 bildet einen Vollauszug mit drei Schienenelementen 1, 2, 7. Dabei wird das stationäre, mit der Ofenmuffel verbundene oder verbindbare Schienenelement als erstes Schienenelement 1 bezeichnet. Das Schienenelement, welches vollständig aus der Ofenmuffel herausgezogen werden kann wird im Sinne des Sprachgebrauchs der vorliegenden Anmeldung als zweites Schienenelement 2 bezeichnet. Bei einem Vollauszug gibt es zudem ein drittes, mittleres Schienenelement 7, welches aber nur in der schematischen Draufsicht aus Figur 11 zu sehen ist. Zudem sind zwischen den Schienenelementen 1, 2, 7 der Teleskopschienen 3 sind Kugelkäfige mit darin angeordneten Lagerkugeln (in den Figuren nicht gezeigt) angeordnet, welche der Führung der einzelnen Schienenelemente 1, 2, 7 relativ zueinander dienen.

Figur 11 zeigt einen Mikrowellenofen 13 mit zwei erfindungsgemäßen Teleskopschienen 3, die jeweils mit einer Seitenwand 14 der Muffel 15 des Ofens 13 verbunden sind. Während des Betriebs des Mikrowellenofens 13 sind die Teleskopschienen 3, insbesondere aber die innenliegenden, zweiten Schienenelemente 2, der Mikrowellenstrahlung des Ofens ausgesetzt. Diese elektromagnetische Strahlung führt in den Schienenelementen 2 zu einer lokalen elektrostatischen Aufladung. Diese Aufladung wiederum kann zu einer Funkenentladung zwischen den Schienenelementen 1, 2, 7 und der Tür 12' im geschlossenen Zustand führen, wenn kein ausreichender Abstand zwischen den Schienenelementen 1, 2, 7 und der Tür 12' gewährleistet ist.

In einer geöffneten Position der Tür 12 lassen sich die Schienenelemente 2, 7 durch die Öffnung aus der Muffel 15 herausziehen. Der Mikrowellenofen 13 lässt sich allerdings nur bei geschlossener Tür 12' in Betrieb setzen. Mit anderen Worten kann eine elektrostatische Aufladung der Schienenelemente 1, 2, 7 überhaupt nur bei geschlossener Tür 12' erfolgen.

Daher sind in allen in den Figuren 1 bis 11 gezeigten Ausführungsformen die Längen der Schienenelemente 1, 2, 7 in der Auszugsrichtung 5 sowie die Erstreckung E des Distanzelements 4 in der Auszugsrichtung 5 so dimensioniert, dass bei geschlossener Tür 12' die Schienenelemente im Wesentlichen in der Einzugsposition sind.

Um die lokale elektrostatische Aufladung insbesondere des Schienenelements 2 zu verringern, sehen die Teleskopschienen 3 zudem jeweils eine elektrisch leitende Verbindung zwischen den ersten und zweiten Schienenelementen vor, wenn die Teleskopschiene 3 in der Einzugsposition ist.

In der Ausführungsform der Figuren 1 und 2 ist das Distanzelement 4 in Form einer Endkappe an dem in Auszugsrichtung 5 vorderen Ende 6 des zweiten Schienenelements 2 der Teleskopschiene 3 ausgeführt.

Die Endkappe 4 weist in der Auszugsrichtung 5 eine Erstreckung E auf, sodass der Mindestabstand zwischen einer Stirnfläche 11 des zweiten Schienenelements und der Tür 12,12' des Mikrowellenofens 13 5 mm beträgt.

Die Endkappe 4 ersetzt die im Stand der Technik an dem in Auszugsrichtung 5 vorderen Ende 6 an dem zweiten Schienenelement 2 vorgesehene Lasche. Die Endkappe 4 weist in der Hochrichtung 10 einen Überstand U gegenüber einer oberen Kante des zweiten Schienenelements 2 auf. Das Distanzelement 4 wirkt damit zusätzlich auch als Anschlag für einen auf das zweite Schienenelement 2 aufgelegten Gargutträger.

Die Endkappe 4 weist schienenseitig einen Befestigungsabschnitt 9 auf, der in der Hochrichtung 10 ein Übermaß aufweist, sodass der Befestigungsabschnitt 9 zwischen den Laufflächen 8 des zweiten Schienenelements 2 kraftschlüssig eingeklemmt ist.

In der Ausführungsform der Figuren 1 und 2 ersetzt das Distanzelement 4 vollständig die sonst an dem zweiten Schienenelement vorgesehene Lasche aus Metall. Demgegenüber weisen alle anderen hier gezeigten Ausführungsformen der Figuren 3 bis 10 eine an dem vorderen Ende 6 des zweiten Schienenelements 2 vorgesehene Lasche 17 aus Metall auf. Diese Lasche ist von dem Material des Schienenrückens 6 des zweiten Schienenelements 2 abgebogen. Die Lasche 17 stellt einen Überstand gegenüber der oberen Kante des zweiten Schienenelements 2 bereit, um eine Begrenzung für den auf das zweiten Schienenelement 2 aufgelegten Gargutträger zu bilden.

Die Erstreckung des Distanzelements in der Auszugsrichtung ausgehend von dem zweiten Schienenelement 2 wird in den Ausführungsformen der Figuren 3 bis 10 von einer Frontfläche 19 der Lasche 17 aus gemessen. In allen Ausführungsformen beträgt die Erstreckung des keramischen Distanzelement 4 von der Frontfläche 19 der Lasche 17 5 mm.

In der Ausführungsform der Figuren 3 und 4 ist das Distanzelement 4 ein Quader, der in eine Sicke 18 in der Lasche 17 des zweiten Schienenelements 2 eingeklebt ist.

Den Ausführungsformen der Figuren 5 bis 10 ist gemeinsam, dass das Distanzelement 4 eine im Wesentlichen zylindrische Grundform aufweist. Derartige zylindrische Grundformen sind mithilfe von Keramikspritzgießen einfach und preiswert herzustellen. Zudem sind solche Formkörper aus Keramik äußerst stabil auch gegenüber punktförmiger mechanischer Belastung.

Die weiteren Ausführungsformen der Figuren 5 bis 10 weisen gegenüber der stoffschlüssigen Verbindung des Distanzelements 4 mit der Lasche 17 aus den Figuren 3 und 4 eine formschlüssige Verbindung zwischen dem Distanzelement 4 und der Lasche 17 auf.

In der Ausführungsform der Figuren 5 und 6 hat das Distanzelement 4 einen zylindrischen Aufnahmeabschnitt 20 mit einem darin ausgebildeten Außengewinde 21. Das Distanzelement 4 mit dem zylindrischen Aufnahmeabschnitt 20 ist vollständig und einstückig aus dem keramischen Material hergestellt. Das Außengewinde 21 ist in ein in einem Loch in der Lasche 17 angeordneten Innengewinde 22 eingeschraubt.

In der Ausführungsform der Figuren 7 und 8 weist die zylindrische Mantelfläche 24 des Distanzelements 4 eine Rastvertiefung in Form einer in Umfangsrichtung in der Mantelfläche 24 des Distanzelements 4 umlaufenden Nut auf. Der zylindrische Grundkörper des Distanzelements 4 ist in ein Loch 26 in der Lasche 17 eingeschoben. Die Wandfläche des Lochs weist vier Rastnasen 27 auf, die in radialer Richtung eine Erstreckung aufweisen, sodass das Loch in diesem Bereich kleiner ist als der Außendurchmesser der Mantelfläche 24 des Distanzelements 4. Die Rastnasen 27 greifen daher formschlüssig in die Nut 25 in der Mantelfläche 24 des Distanzelements 4 ein und halten das Distanzelement 4 wirksam an der Lasche 17.

Während die Ausführungsformen der Figuren 5 und 6 einerseits sowie der Figuren 7 und 8 andererseits beide ohne ein zusätzliches Befestigungsmittel auskommen, ist in der Ausführungsform der Figuren 9 und 10 ein Befestigungsmittel in Form einer Schraube 23 vorgesehen. Diese Schraube 23 greift durch ein Loch 28 in dem Distanzelement 4 hindurch. Die Schraube ist in ein Innengewinde 22 der Lasche 17 eingeschraubt.

Die Ausführungsformen der Figuren 12 bis 15 unterscheiden sich von den zuvor beschriebenen Ausführungsformen dadurch, dass sie alle zusätzlich zu dem Distanzelement 4 ein Abstandselement 29 aufweisen. Das Abstandselement 29 besteht wie das Distanzelement 4 aus einem elektrisch isolierenden Keramikmaterial. Das Abstandselement 29 dient dazu, einen hinreichenden Abstand zwischen der an dem vorderen Ende 6 des zweiten Schienenelements 2 angeordneten metallischen Lasche 17 und dem vorderen Ende 30 des ersten Schienenelements 1 bereitzustellen. Aufgrund des Abstandselements 29 ist die Wahrscheinlichkeit für einen Funkenüberschlag zwischen der Lasche 17 und dem vorderen Ende 30 des ersten Schienenelements 1 erheblich reduziert.

Aus Figur 13 ist ersichtlich, dass das Abstandselement 29 zusätzlich zu einem Distanzelement 4 zwischen der Lasche 17 und der geschlossenen Tür 12 der Ofenmuffel vorgesehen ist. Die Funktionsweise des Distanzelements 4 ist die gleiche, wie zuvor für die Ausführungsformen der Figuren 1 bis 11 beschrieben. Bei der Ausführungsform der Figuren 12 und 13 sind sowohl das Abstandselement 29 als auch das Distanzelement 4 mit der Lasche 17 verklebt, d.h. stoffschlüssig mit dieser verbunden.

Während in den Ausführungsformen der Figuren 12 bis 15 das Abstandselement 29 zusätzlich zu dem Distanzelement 4 vorgesehen ist, sind Ausführungsformen denkbar, in denen die Teleskopschiene 3 nur ein Abstandselement 29, nicht aber ein Distanzelement 4 aufweist. Darüber hinaus ist es auch denkbar, dass das Distanzelement 4 statt an dem vorderen Ende 6 des zweiten Schienenelements an der Tür 12 der Ofenmuffel angeordnet ist. Ferner sind Ausführungsformen denkbar, bei denen das Distanzelement aus einem ersten Distanzelement 4, welches an dem vorderen Ende 6 des zweiten Schienenelements 2 montiert ist und einem türseitigen Distanzelement (nicht in den Figuren gezeigt), welches an der Tür 12 der Ofenmuffel befestigt ist, realisiert ist.

Demgegenüber zeigen die Figuren 14 und 15 eine Ausführungsform, bei welcher das Distanzelement 4 und das Abstandselement 29 einstückig als ein einziger Formkörper aus Keramikmaterial ausgestaltet sind. Dabei ersetzt in dieser Ausführungsform der Figuren 14 und 15 das Distanzelement 4 die Lasche 17. Das Distanzelement 4 ist mithilfe eines Klemmblocks in das zweite Schienenelement 2 eingeschoben bzw. eingeklemmt, wobei dieser Klemmblock gleichzeitig auch das Abstandselement 29 ausbildet.

Für Zwecke der ursprünglichen Offenbarung wird darauf hingewiesen, dass sämtliche Merkmale, wie sie sich aus der vorliegenden Beschreibung, den Zeichnungen und den Ansprüchen für einen Fachmann erschließen, auch wenn sie konkret nur im Zusammenhang mit bestimmten weiteren Merkmalen beschrieben wurden, sowohl einzeln als auch in beliebigen Zusammenstellungen mit anderen der hier offenbarten Merkmale oder Merkmalsgruppen kombinierbar sind, soweit dies nicht ausdrücklich ausgeschlossen wurde oder technische Gegebenheiten derartige Kombinationen unmöglich oder sinnlos machen. Auf die umfassende, explizite Darstellung sämtlicher denkbarer Merkmalskombinationen wird hier nur der Kürze und der Lesbarkeit der Beschreibung wegen verzichtet.

Während die Erfindung im Detail in den Zeichnungen und der vorangehenden Beschreibung dargestellt und beschrieben wurde, erfolgt diese Darstellung und Beschreibung lediglich beispielhaft und ist nicht als Beschränkung des Schutzbereichs gedacht, so wie er durch die Ansprüche definiert wird. Die Erfindung ist nicht auf die offenbarten Ausführungsformen beschränkt.

Abwandlungen der offenbarten Ausführungsformen sind für den Fachmann aus den Zeichnungen, der Beschreibung und den beigefügten Ansprüchen offensichtlich. In den Ansprüchen schließt das Wort "aufweisen" nicht andere Elemente oder Schritte aus, und der unbestimmte Artikel "eine" oder "ein" schließt eine Mehrzahl nicht aus. Die bloße Tatsache, dass bestimmte Merkmale in unterschiedlichen Ansprüchen beansprucht sind, schließt ihre Kombination nicht aus. Bezugszeichen in den Ansprüchen sind nicht als Beschränkung des Schutzbereichs gedacht.

### Bezugszeichenliste

- 1: erstes Schienenelement
- 2: zweites Schienenelement
- 3: Teleskopschiene
- 4: Distanzelement
- 5: Auszugsrichtung
- 6: vorderes Ende des zweiten Schienenelements
- 7: drittes (mittleres) Schienenelement
- 8: Laufflächen des zweiten Schienenelements 2
- 9: Befestigungsabschnitt des Distanzelements 4
- 10: Hochrichtung
- 11: Stirnfläche des zweiten Schienenelements 2
- 12, 12': Tür
- 13: Mikrowellenofen
- 14: Seitenwand
- 15: Muffel
- 16: Schienenrücken
- 17: Lasche
- 18: Sicke
- 19: Frontfläche der Lasche 17
- 20: Befestigungsabschnitt
- 21: Außengewinde
- 22: Innengewinde
- 23: Schraube
- 24: Mantelfläche
- 15: Nut
- 26: Loch in der Lasche 17
- 27: Rastnase
- 28: Loch in dem Distanzelement 4
- 29: Abstandselement
- 30: vorderes Ende des ersten Schienenelements
- E: Erstreckung des Distanzelements in der Auszugsrichtung

## Patentansprüche

1. Teleskopschiene (3) für einen Mikrowellenofen (13) mit
mindestens einem ersten Schienenelement (1) und
einem zweiten Schienenelement (2) aus einem elektrisch leitfähigen Material, wobei das erste und das zweite Schienenelement (1, 2) derart verschieblich aneinander gelagert sind, dass das zweite Schienenelement (2) gegenüber dem ersten Schienenelement (1) zwischen einer Einzugsposition und einer Auszugsposition in und entgegen einer Auszugsrichtung (5) verschiebbar sind,
wobei an einem in der Auszugsichtung (5) vorderen Ende (6) des zweiten Schienenelements (2) ein Distanzelement (4) aus einem elektrisch isolierenden Keramikmaterial angeordnet ist, wobei sich das Distanzelement (4) von dem zweiten Schienenelement (2) aus in der Auszugsrichtung (5) erstreckt,
**dadurch gekennzeichnet, dass**
zwischen dem in der Auszugrichtung (5) vorderen Ende (6) des zweiten Schienenelements und einem in der Auszugrichtung (5) vorderen Ende (30) des ersten Schienenelements (1) ein Abstandselement (29) aus einem elektrisch isolierenden Keramikmaterial angeordnet ist, wobei das Abstandselement (29) derart angeordnet ist, dass das Abstandselement (29) in der Einzugsposition des zweiten Schienenelements (2) einen Abstand des vorderen Endes (6) des zweiten Schienenelements (2) von dem vorderen Ende (30) des ersten Schienenelements (1) definiert, wobei sich das Distanzelement (4) ausgehend von dem elektrisch leitenden Material des zweiten Schienenelements (2) über mindestens 3 mm in der Auszugsrichtung (5) erstreckt und sich das Abstandselement (29) zwischen dem vorderen Ende (6) des zweiten Schienenelements (2) und dem ersten Ende (30) des ersten Schienenelements (1) über mindestens 3 mm in der Auszugsrichtung (5) erstreckt.

2. Teleskopschiene (3) nach dem vorhergehenden Anspruch, wobei das Keramikmaterial eine Metalloxidkeramik, vorzugsweise eine Metalloxidkeramik mit einem Gemisch aus einer Alumniumoxidkeramik und einer Zirkonoxidkeramik, ist.

3. Teleskopschiene (3) nach einem der vorhergehenden Ansprüche, wobei sich zumindest das Distanzelement (4) ausgehend von dem elektrisch leitenden Material des zweiten Schienenelements (2) über mindestens 5 mm in der Auszugsrichtung (5) erstreckt oder sich das Abstandselement (29) zwischen dem vorderen Ende (6) des zweiten Schienenelements (2) und dem ersten Ende (30) des ersten Schienenelements (1) über mindestens 5 mm in der Auszugsrichtung (5) erstreckt.

4. Teleskopschiene (3) nach einem der vorhergehenden Ansprüche, wobei das Distanzelement (4) und/oder das Abstandselement (29) eine aus dem elektrisch isolierenden Material hergestellte Endkappe ist, wobei die Endkappe an dem in der Auszugsrichtung (5) vorderen Ende (6) mit dem zweiten Schienenelement (2) verbunden ist.

5. Teleskopschiene (3) nach einem der vorhergehenden Ansprüche, wobei das zweite Schienenelement (2) an dem vorderen Ende (6) eine Lasche (17) aus einem elektrisch leitenden Material aufweist, wobei sich das Distanzelement (4) von der Lasche (17) ausgehend in der Auszugsrichtung (5) erstreckt und/oder sich das Abstandselement (29) von der Lasche (17) ausgehend entgegen der Auszugsrichtung (5) erstreckt.

6. Teleskopschiene (3) nach Anspruch 5, wobei die Lasche (17) aus dem elektrisch leitenden Material eine in der Auszugsrichtung (5) zeigende Frontfläche (19) aufweist, wobei das Distanzelement (4) die Frontfläche (19) nur abschnittsweise abdeckt.

7. Teleskopschiene (3) nach Anspruch 5 oder 6, wobei das Distanzelement (4) und/oder das Abstandselement (29) ein aus dem Material des Distanzelements geformtes Außengewinde (21) aufweist, wobei das Außengewinde (21) in ein in die Lasche (17) aus dem elektrisch leitenden Material eingebrachtes Innengewinde (22) eingeschraubt ist.

8. Teleskopschiene (3) nach Anspruch 5 oder 6, wobei das Distanzelement (4) und/oder das Abstandselement (29) eine Durchbrechung (28) aufweist, wobei ein Befestigungsmittel, vorzugsweise eine Schraube (23), durch die Durchbrechung (28) hindurchgreift und mit der Lasche (17) aus dem elektrisch leitenden Material, vorzugsweise einem Innengewinde (22) der Lasche (17), in Eingriff ist.

9. Teleskopschiene (3) nach Anspruch 5 oder 6, wobei die Lasche (17) aus dem elektrisch leitenden Material eine Rastnase (27) aufweist und das Distanzelement (4) und/oder das Abstandselement (29) eine Rastvertiefung (25) aufweist, wobei die Rastnase (27) und die Rastvertiefung (25) derart angeordnet sind, dass die Rastnase (27) in die Rastvertiefung (25) eingerastet ist.

10. Teleskopschiene (3) nach einem der vorhergehenden Ansprüche, wobei das Distanzelement (4) und das Abstandselement (29) einstückig ausgeführt sind.

11. Teleskopschiene (3) nach Anspruch 5, wobei das Distanzelement (4) die Lasche (17) aus dem elektrisch leitenden Material zumindest abschnittsweise nach Art einer Abdeckkappe umgreift.

12. Mikrowellenofen (13) mit einer Teleskopschiene (3) nach einem der vorhergehenden Ansprüche, wobei der Mikrowellenofen (13) eine Ofenmuffel (15) und eine Tür (12, 12') zum Verschließen der Ofenmuffel (15) aufweist, wobei die Teleskopschiene (3) derart in die Ofenmuffel (15) eingebaut ist, dass dann wenn die Tür (12) in einer die Ofenmuffel (15) freigebenden Position ist, das zweite Schienenelement (2) in die Auszugsposition bringbar ist, so dass das das zweite Schienenelement (2) aus der Ofenmuffel (15) herausragt.

13. Mikrowellenofen (13) nach Anspruch 12, wobei an der Tür (12, 12') ein türseitiges Distanzelement aus dem elektrisch isolierenden Material vorgesehen ist und wobei das türseitige Distanzelement derart angeordnet ist, dass sich das türseitige Distanzelement zwischen der Tür (12, 12') und dem vorderen Ende (6) des zweiten Schienenelements (2) erstreckt, wenn die Tür (12, 12') in einer die Ofenmuffel (15) verschließenden Position ist.

14. Mikrowellenofen (13) nach Anspruch 12 oder 13, wobei der Mikrowellenofen (13) eine Ofenmuffel (15) und eine Tür (12, 12') zum Verschließen der Ofenmuffel (15) aufweist, wobei die Teleskopschiene (3) derart in die Ofenmuffel (15) eingebaut ist, dass dann wenn die Tür (12) in einer die Ofenmuffel (15) freigebenden Position ist, das zweite Schienenelement (2) in die Auszugsposition bringbar ist, so dass das das zweite Schienenelement (2) aus der Ofenmuffel (15) herausragt, wobei das erste Schienenelement (1) und das zweite Schienenelement (2) derart ausgestaltet sind und zumindest das Distanzelement (4) an dem vorderen Ende (6) des zweiten Schienenelements (2) oder das türseitige Distanzelement derart angeordnet und ausgestaltet ist, dass dann, wenn die Tür (12') in einer die Ofenmuffel (15) verschließenden Position ist, die Teleskopschiene (3) zwangsweise in der Einzugsposition ist.

## Claims

1. A telescopic rail (3) for a microwave oven (13) comprising
at least a first rail element (1) and
a second rail element (2) made of an electrically conductive material,
wherein the first and second rail elements (1, 2) are mounted on each other in such a way that the second rail element (2) can be moved relative to the first rail element (1) between a retracted position and an extended position in and against a pull-out direction (5),
wherein a distance element (4) made of an electrically insulating ceramic material is positioned at a front end (6) of the second rail element (2) in the pull-out direction (5), wherein the distance element (4) extends from the second rail element (2) in the pull-out direction (5),
**characterised in that**
a spacer element (29) made of an electrically insulating ceramic material is positioned between the front end (6) of the second rail element in the pull-out direction (5) and a front end (30) of the first rail element (1) in the pull-out direction (5), wherein the spacer element (29) is positioned in such a way that the spacer element (29) defines a distance between the front end (6) of the second rail element (2) and the front end (30) of the first rail element (1) in the retracted position of the second rail element (2),
wherein the distance element (4) extends from the electrically conductive material of the second rail element (2) and extends at least 3 mm in the pull-out direction (5), and the spacer element (29) extends at least 3 mm in the pull-out direction (5) between the front end (6) of the second rail element (2) and the first end (30) of the first rail element (1).

2. The telescopic rail (3) according to any one of the previous claims, wherein the ceramic material is a metal oxide ceramic, preferably a metal oxide ceramic comprising a mixture of an aluminium oxide ceramic and a zirconium oxide ceramic.

3. The telescopic rail (3) according to any one of the previous claims, wherein at least the distance element (4) extends from the electrically conductive material of the second rail element (2) by at least 5 mm in the pull-out direction (5) or the spacer element (29) extends between the front end (6) of the second rail element (2) and the front end (30) of the first rail element (1) by at least 5 mm in the pull-out direction (5).

4. The telescopic rail (3) according to any one of the previous claims, wherein the distance element (4) and/or the spacer element (29) is an end cap made of electrically insulating material, wherein the end cap is joined to the second rail element (2) at the front end (6) in the pull-out direction (5).

5. The telescopic rail (3) according to any one of the previous claims, wherein the second rail element (2) comprises a tab (17) made of an electrically conductive material at the front end (6), wherein the distance element (4) extends from the tab (17) in the pull-out direction (5) and/or the spacer element (29) extends from the tab (17) in the opposite direction to the pull-out direction (5).

6. The telescopic rail (3) according to claim 5, wherein the tab (17) made of electrically conductive material comprises a front surface (19) facing in the pull-out direction (5), wherein the distance element (4) covers the front surface (19) only partially.

7. The telescopic rail (3) according to claim 5 or 6, wherein the distance element (4) and/or the spacer element (29) comprises an external thread (21) formed from the material of the spacer element, wherein the external thread (21) is screwed into an internal thread (22) formed in the tab (17) made of electrically conductive material.

8. The telescopic rail (3) according to claim 5 or 6, wherein the distance element (4) and/or the spacer element (29) comprises an aperture (28), wherein a fastening means, preferably a screw (23), passes through the aperture (28) and engages with the tab (17) made of electrically conductive material, preferably an internal thread (22) of the tab (17).

9. The telescopic rail (3) according to claim 5 or 6, wherein the tab (17) made of electrically conductive material comprises a locking lug (27) and the distance element (4) and/or the spacer element (29) comprises a locking recess (25), wherein the locking lug (27) and the locking recess (25) are positioned such that the locking lug (27) is locked into the locking recess (25).

10. The telescopic rail (3) according to any one of the previous claims, wherein the distance element (4) and the spacer element (29) are integrally formed.

11. The telescopic rail (3) according to claim 5, wherein the distance element (4) surrounds the tab (17) made of electrically conductive material at least in sections in the manner of a cover cap.

12. A microwave oven (13) comprising a telescopic rail (3) according to any one of the previous claims, wherein the microwave oven (13) comprises an oven muffle (15) and a door (12, 12') for closing the oven muffle (15), wherein the telescopic rail (3) is installed in the oven muffle (15) in such a way that when the door (12) is in a position that exposes the oven muffle (15), the second rail element (2) can be moved into the extended position so that the second rail element (2) protrudes from the oven muffle (15).

13. The microwave oven (13) according to claim 12, wherein a door-side spacer element made of electrically insulating material is provided on the door (12, 12'), and wherein the door-side spacer element is positioned such that the door-side spacer element extends between the door (12, 12') and the front end (6) of the second rail element (2) when the door (12, 12') is in a position closing the oven muffle (15).

14. The microwave oven (13) according to claim 12 or 13, wherein the microwave oven (13) comprises an oven muffle (15) and a door (12, 12') for closing the oven muffle (15), wherein the telescopic rail (3) comprises the oven muffle (15) in such a way that when the door (12) is in a position exposing the oven muffle (15), the second rail element (2) can be moved into the extended position so that the second rail element (2) protrudes out of the oven muffle (15), wherein the first rail element (1) and the second rail element (2) are arranged and at least the distance element (4) at the front end (6) of the second rail element (2) or the door-side distance element is positioned and designed in such a way that when the door (12') is in a position closing the oven muffle (15), the telescopic rail (3) is forcibly in the retracted position.

## Revendications

1. Rail télescopique (3) pour un four à micro-ondes (13) avec
au moins un premier élément de rail (1) et
un deuxième élément de rail (2) en un matériau électriquement conducteur,
le premier et le deuxième éléments de rail (1, 2) étant montés coulissants l'un par rapport à l'autre de façon que le deuxième élément de rail (2) puisse être déplacé par rapport au premier élément de rail (1) entre une position rétractée et une position de déploiement dans, et à l'encontre, d'une direction d'extraction (5),
à une extrémité avant (6), dans la direction d'extraction (5), du deuxième élément de rail (2), un élément d'espacement (4) en un matériau céramique électriquement isolant étant disposé, l'élément d'espacement (4) s'étendant à partir du deuxième élément de rail (2) dans la direction d'extraction (5),
**caractérisé en ce que**,
entre l'extrémité avant (6), dans la direction d'extraction (5), du deuxième élément de rail et d'une extrémité avant (30), dans la direction d'extraction (5), du premier élément de rail (1), un élément d'espacement (29) en un matériau céramique électriquement isolant est disposé, l'élément d'espacement (29) étant disposé de façon telle que l'élément d'espacement (29) définisse, dans la position rétractée du deuxième élément de rail (2), un espace entre l'extrémité avant (6) du deuxième élément de rail (2) et l'extrémité avant (29) du premier élément de rail (1), l'élément d'espacement (4) s'étendant, partant du matériau électriquement conducteur du rail (2), sur au moins 3 mm dans la direction d'extraction (5) et l'élément d'espacement (29) s'étendant entre l'extrémité avant (6) du deuxième élément de rail (2) et la première extrémité (30) du premier élément de rail (1) sur au moins 3 mm dans la direction d'extraction (5).

2. Rail télescopique (3) selon la revendication précédente, le matériau céramique étant une céramique d'oxyde métallique, de préférence une céramique d'oxyde métallique avec un mélange d'une céramique d'oxyde d'aluminium et d'une céramique d'oxyde de zircone.

3. Rail télescopique (3) selon l'une des revendications précédentes, au moins l'élément d'espacement (4) s'étendant, partant du matériau électriquement conducteur du rail (2), sur au moins 5 mm dans la direction d'extraction (5) ou l'élément d'espacement (29) s'étendant entre l'extrémité avant (6) du deuxième élément de rail (2) et la première extrémité (30) du premier élément de rail (1) sur au moins 5 mm dans la direction d'extraction (5).

4. Rail télescopique (3) selon l'une des revendications précédentes, l'élément d'espacement (4) et/ou l'élément d'espacement (29) étant un capuchon d'extrémité fabriqué en un matériau électriquement isolant, le capuchon d'extrémité étant relié, à l'extrémité avant (6) dans la direction d'extraction (5), au deuxième élément de rail (2).

5. Rail télescopique (3) selon l'une des revendications précédentes, le deuxième élément de rail (2) comprenant à l'extrémité avant (6) une languette (17) en un matériau électriquement conducteur, l'élément d'espacement (4) s'étendant, partant de la languette (17), dans la direction d'extraction (5) et/ou l'élément d'espacement (29) s'étendant, partant de la languette (17), à l'encontre de la direction d'extraction (5).

6. Rail télescopique (3) selon la revendication 5, la languette (17) en le matériau électriquement conducteur comprenant une face frontale (19) orientée dans la direction d'extraction (5), l'élément d'espacement (4) recouvrant la face frontale (19) partiellement seulement.

7. Rail télescopique (3) selon la revendication 5 ou 6, l'élément d'espacement (4) et/ou l'élément d'espacement (29) comprenant un filetage (21) formé en le matériau de l'élément d'espacement, le filetage (21) étant vissé dans un taraudage (22) inséré dans la languette (17) en le matériau électriquement conducteur.

8. Rail télescopique (3) selon la revendication 5 ou 6, l'élément d'espacement (4) et/ou l'élément d'espacement (29) comprenant un passage (28), un moyen de fixation, de préférence une vis (23), passant à travers le passage (28) et étant engagé dans la languette (17) en le matériau électriquement conducteur, de préférence dans un taraudage (22) de la languette (17).

9. Rail télescopique (3) selon la revendication 5 ou 6, la languette (17) en le matériau électriquement conducteur comprenant un cran d'arrêt (27) et l'élément d'espacement (4) et/ou l'élément d'espacement (29) comprenant un creux d'arrêt (25), le cran d'arrêt (27) et le creux d'arrêt (25) étant disposés de façon que le cran d'arrêt (27) soit encliqueté dans le creux d'arrêt (25).

10. Rail télescopique (3) selon l'une des revendications précédentes, l'élément d'espacement (4) et l'élément d'espacement (29) étant réalisés en une seule pièce.

11. Rail télescopique (3) selon la revendication 5, l'élément d'espacement (4) entourant la languette (17) en le matériau électriquement conducteur au moins partiellement à la façon d'un capuchon de recouvrement.

12. Four à micro-ondes (13) avec un rail télescopique (3) selon l'une des revendications précédentes, le four à micro-ondes (13) comprenant un moufle de four (15) et une porte (12, 12') destinée à la fermeture du moufle de four (15), le rail télescopique (3) étant monté dans le moufle de four (15) de façon que, lorsque la porte (12) est dans une position donnant accès au moufle de four (15), le deuxième élément de rail (2) puisse être mis dans la position de déploiement, si bien que le deuxième élément de rail (2) s'étende à l'extérieur du moufle de four (15).

13. Four à micro-ondes (13) selon la revendication 12, sur la porte (12,12'), un élément d'espacement en le matériau électriquement isolant étant prévu du côté de la porte, l'élément d'espacement du côté de la porte étant disposé de façon que l'élément d'espacement du côté de la porte s'étende entre la porte (12, 12') et l'extrémité avant (6) du deuxième élément de rail (2), lorsque la porte (12, 12') est dans une position fermant la moufle de four (15).

14. Four à micro-ondes (13) selon la revendication 12 ou 13, le four à micro-ondes (13) comprenant un moufle de four (15) et une porte (12, 12') destinée à la fermeture du moufle de four (15), le rail télescopique (3) étant monté dans le moufle de four (15) de façon que, lorsque la porte (12) est dans une position donnant accès au moufle de four (15), le deuxième élément de rail (2) puisse être mis dans la position de déploiement, si bien que le deuxième élément de rail (2) s'étende à l'extérieur du moufle de four (15), le premier élément de rail (1) et le deuxième élément de rail (2) étant configurés et au moins l'élément d'espacement (4) à l'extrémité avant (6) du deuxième élément de rail (2) ou l'élément d'espacement du côté de la porte étant disposés et configurés de façon que, lorsque la porte (12') est dans une position fermant le moufle de four (15), le rail télescopique (3) soit nécessairement dans la position rétractée.
